# EUROPÄISCHE PATENTSCHRIFT

(11) **EP 1 086 312 B1**
(45) Veröffentlichungstag und Bekanntmachung des Hinweises auf die Patenterteilung: **21.05.2003**
(21) Anmeldenummer: 99927842.7
(22) Anmeldetag: 02.06.1999
(51) Int. Cl.: F15B 1/24

(54) **KOLBENSPEICHER FÜR EINEM VERBRAUCHER IN EINER HYDRAULIKANLAGE ZUZUFÜHRENDES DRUCKFLUID**
PISTON-TYPE ACCUMULATOR FOR A HYDRAULIC FLUID TO BE SUPPLIED TO A CONSUMER IN A HYDRAULIC INSTALLATION
ACCUMULATEUR A PISTON POUR FLUIDE DE PRESSION A AMENER A UN DISPOSITIF UTILISATEUR DANS UNE INSTALLATION HYDRAULIQUE

(30) Priorität: 19.06.1998 DE 19827363
(43) Veröffentlichungstag der Anmeldung: 28.03.2001
(73) Patentinhaber: HYDAC Technology GmbH, 66280 Sulzbach/Saar (DE)
(72) Erfinder: SCHOLL, Josef, D-66636 Tholey (DE); BALTES, Herbert, D-66679 Losheim (DE)
(74) Vertreter: Patentanwälte Bartels und Partner
(86) Internationale Anmeldenummer: EP9903816
(87) Internationale Veröffentlichungsnummer: WO99067536

(56) Entgegenhaltungen:
- DE-A- 3 744 179
- DE-B- 1 185 025
- DE-B- 1 188 247
- DE-U- 9 113 007
- FR-A- 1 297 881

## Beschreibung

Die Erfindung betrifft einen Kolbenspeicher für einem Verbraucher in einer Hydraulikanlage zuzuführendes Druckfluid, insbesondere zur hydraulischen Betätigung der Entladeeinrichtung bei nicht mit Eigenantrieb versehenen Fahrzeugen für Schüttgüter, mit einem in einem Zylinder fliegend angeordneten, den Zylinder in einen Ölraum und einen Gasraum unterteilenden Kolben, am Ölraum vorgesehenen Anschlüssen für Zufuhr des Lade-Fluidstromes und Abfuhr des Arbeits-Fluidstromes, einem im Zylinder axial beweglichen Schaltstößel, der mit seinem inneren Ende mit dem Kolben zusammenwirkt und mit seinem äußeren Ende im den Gasraum begrenzenden Zylinderdeckel geführt ist, und mit einem als Abschalteinrichtung für den Lade-Fluidstrom dienenden Schaltventil, das über eine als schaltbare Überbrückung des Kolbenspeichers dienende Umgehungs-Rohrleitung mit dem Anschluß für den Lade-Fluidstrom am Ölraum verbunden und durch das äußere Ende des Schaltstößels betätigbar ist, das unter Abdichtung durch den Zylinderdeckel nach außen geführt und an der Außenseite des Zylinders als Betätigungsglied für das Schaltventil zugänglich ist, welches eine an der Außenseite des Zylinderdeckels abnehmbar anbringbare Baueinheit bildet.

Aus der DE-A-1 185 025 ist ein Kolbenspeicher dieser Art bekannt, der zur Betätigung der Schüttgut-Entladeeinrichtung bei Eisenbahnwaggons vorgesehen ist. Die bei derartigen Waggons vorgesehene Hydraulikanlage weist mindestens eine durch einen betreffenden Radsatz angetriebene Hydropumpe auf, die während der Fahrbewegung des Waggons einen Lade-Fluidstrom in den Kolbenspeicher pumpt Wird hierbei der eingestellte Betriebsdruck im Speicher erreicht, bewirkt die Abschalteinrichtung, daß der Lade-Fluidstrom über die Umgehungs-Rohrleitung drucklos zum Tankanschluß der Hydraulikanlage umgeleitet wird und somit in den Fluid-Vorratsbehälter abfließt.

Der Erfindung liegt die Aufgabe zugrunde, einen Kolbenspeicher der besagten Art zu schaffen, der sich bei kompakter Bauweise durch ein besonders gutes Betriebsverhalten auszeichnet.

Bei einem Kolbenspeicher der eingangs genannten Art ist diese Aufgabe erfindungsgemäß dadurch gelöst, daß der Schaltstößel an seinem für die Zusammenwirkung mit dem Kolben vorgesehenen inneren Ende in einer im Gasraum befindlichen, an der Innenwand des Zylinders befestigten Traverse längsverschiebbar geführt.

Diese innere Führung eröffnet die Möglichkeit, den den Gasraum definierenden Teil des Zylinders in einer beträchtlichen Baulänge auszubilden, wodurch erreicht wird, daß das Volumen des Gasraumes innerhalb des Kolbenspeichers gegenüber dem Hubvolumen des Kolbens im Ölraum sehr groß werden kann. Dies hat den besonderen Vorteil, daß die sich über den gesamten Arbeitshub des Kolbens ergebende Druckdifferenz trotz kompakter Bauweise des Speichers verhältnismäßig gering bleibt, was für den sicheren Betrieb der betreffenden Hydraulikanlage, also im speziellen Fall der Schüttgut-Entladeeinrichtung, besonders günstig ist.

Nachstehend ist die Erfindung an Hand eines in der Zeichnung dargestellten Ausführungsbeispieles im einzelnen erläutert. Es zeigen:
- Fig. 1: eine schematisierte Blockdarstellung des Kolbenspeichers mit zugehöriger hydraulischer Schaltung;
- Fig. 2: einen Längsschnitt des Kolbenspeichers und
- Fig. 3: einen gegenüber Fig. 2 in größerem Maßstab gezeichneten Teillängsschnitt, in dem ein Teil des Zylinderdeckels mit zugehörigen Komponenten gezeigt ist.

In der Blockdarstellung von Fig. 1 ist der Zylinder eines Kolbenspeichers mit 1 bezeichnet, dessen Innenraum durch einen fliegend angeordneten Trennkolben 3 in einen Ölraum 5 und einen Gasraum 7 unterteilt ist. Fig. 2 zeigt den Kolben 3 in seiner am Zylinderfuß 9 anliegenden Endstellung, was dem Betriebszustand entspricht, bei dem der Ölraum 5 nicht durch einen zugeführten Lade-Fluidstrom aufgeladen ist, das Volumen des Ölraumes 5 unter Einfluß des im Gasraum 7 befindlichen Druckgases (beim Ausführungsbeispiel N₂) durch Verschieben des Kolbens 3 daher praktisch auf null reduziert ist.

Für die Zufuhr des Lade-Fluidstromes zum Ölraum 5 weist der Zylinderfuß 9 einen Anschluß 11 auf, zu dem das Druckfluid von der zugeordneten Hydro pumpe 13 über ein Rückschlagventil 15 zuführbar ist. Ein zweiter Anschluß 17 am Zylinderfuß 9 ermöglicht die Abfuhr des Arbeits-Fluidstromes über ein Rückschlagventil 19 zum betreffenden Verbraucher, d.h. im erwähnten speziellen Fall zum Arbeitszylinder der zugeordneten Schüttgut-Entladeeinrichtung. Eine über das Rückschlagventil 15 mit dem Anschluß 11 am Ölraum 5 in Verbindung stehende Umgehungs-Rohrleitung 21 bildet für den Lade-Fluid strom eine Überbrückung des Kolbenspeichers und bildet in Zusammenwirkung mit einem mit der Rohrleitung 21 verbundenen, mit dem Rückschlagventil 69 zusammenwirkenden Schaltventil 23 eine Abschalteinrichtung für den Lade-Fluidstrom.

Als Betätigungsglied für das Schaltventil 23 ist ein Schaltstößel 25 in Form eines verhältnismäßig langen Rundstabes im Zylinder 1 axial längsverschiebbar. Eine an einer Rippe 27 an der Innenwand des Zylinders 1 befestigte Trennwand 29 mit einem Gasdurchlaß 31 bildet am inneren Endbereich des Schaltstößels 25 eine Führung für dessen Axialbewegung. Der Schaltstößel 25 ist durch die Federkraft einer Federanordnung, die beim gezeigten Ausführungsbeispiel durch ein Tellerfederpaket 33 (siehe insbesondere Fig. 3) gebildet ist, für seine gegen den Trennkolben 3 hin vorgeschobene Endstellung vorgespannt, die in Fig. 2 gezeigt ist, bei der der Schaltstößel 25 mit seinem betreffenden Ende 35 über die Trennwand 29 hinaus um eine Strecke vorspringt, die dem Betätigungsweg des Stellgliedes 37 des Schaltventiles 23 angepaßt ist. Die Trennwand 29 bildet einen mechanischen Anschlag für die Begrenzung der durch den Lade-Fluidstrom bewirkten Hubbewegung des Trennkolbens 3, der bei Anlage an der Trennwand 29 in Zusammenwirkung mit dem Ende 35 des Schaltstößels 25 diesen gegen die Federkraft des Tellerfederpakets 33 zur Betätigung des Schaltventiles 23 verschiebt (in der Fig. 2 nach rechts).

Wie den Fig. 2 und 3 zu entnehmen ist, erstreckt sich das der Trennwand 29 entgegengesetzte, äußere Ende des Schaltstößels 25 durch einen als Abschluß des Gasraumes 7 in das betreffende Ende des Zylinders 1 eingeschraubten Zylinderdeckel 39 hindurch, wobei ein Dichtungssatz 41 zur Bildung einer Abdichtung gegenüber der Bohrung 45 des Zylinderdeckels 39 mit einem verjüngten Abschnitt 43 des Schaltstößels 25 zusammenwirkt. Dieser verjüngte Abschnitt 43 erstreckt sich durch einen Schmutzabweiser 47 hindurch in eine Erweiterung 49 der Bohrung 45 hinein, in der der Schaltstößel 25 unter Bildung einer Schulterfläche 51 in einen im Durchmesser noch weiter verjüngten, endseitigen Schaftteil 53 übergeht. Die Erweiterung 49 nimmt das den Schaftteil 53 umgebende Tellerfederpaket 33 auf, das sich einerseits an der Schulterfläche 51 des Schaltstößel 25 und andererseits an einer in ein endseitiges Innengewinde 55 der Bohrungserweiterung 49 eingeschraubten Gewindehülse 57 abstützt. Ein nur in Fig. 2 zu sehendes Füllventil für die Zufuhr des Druckgases zum Gasraum 7 ist mit 59 bezeichnet.

Wie insbesondere aus Fig. 3 zu ersehen ist, bildet das Ende des Schaftteiles 53 des Schaltstößels 25 ein Kupplungsglied 61 für die gelenkige Verbindung mit dem Stellglied 37 des Schaltventiles 23. Dieses ist beim Ausführungsbeispiel ein handelsübliches Wegeventil vom Schieber-Typ, das als abnehmbare Baueinheit von einer Grundplatte 72 unmittelbar abschraubbar ist, die über einen Halterahmen 63 und eine Verschraubung 65 mit dem Zylinderdeckel 30 verbunden ist.

Wie Fig. 1 zeigt, ist die Umgehungs-Rohrleitung 21 mit dem Schaltventil 23 verbunden, welches bei Betätigung, d.h., wenn der Schaltstößel 23 das Stellglied 37 gegen die wirkende Federkraft verschiebt (in der Zeichnung nach rechts), den in der Rohrleitung 21 herrschenden Ladedruck des Ölraumes 5 zu einer Steuerleitung 67 durchschaltet. Durch den Druck der Steuerleitung 67 wird ein mit dieser in Verbindung stehendes, hydraulisch entsperrbares Rückschlagventil 69 entsperrt. Das Rückschlagventil 69 ist so geschaltet, daß es im entsperrten Zustand über eine ihm vorgeschaltete Drossel 70 eine Fluidverbindung von der Umgehungs-Rohrleitung 21 zum Tankanschluß 71 freigibt.

Wenn bei Erreichen eines vorbestimmten Ladedruckes im Ölraum 5 der Kolben 3 den Schaltstößel 25 beaufschlagt und gegen die wirkende Federkraft zur Betätigung des Schaltventils 23 verschiebt und dieses dementsprechend den in der Umgehungs-Rohrleitung 21 herrschenden Ladedruck zur Steuerleitung 67 durchschaltet, erfolgt über das entsperrte Rückschlagventil 69 und die vorgeschaltete Drossel 70 die drucklose Abfuhr des Lade-Fluidstromes, so daß der Kolbenspeicher hydraulisch überbrückt ist. Aufgrund der am Schaltventil 23 und dem Schaltstößel 25 wirkenden, vorspannenden Federkraft kehrt bei einem Abfall des Ladedruckes im Ölraum 5, bei dem sich der Kolben 3 vom Ende 35 des Schaltstößels 25 entfernt, das Schaltventil 23 in den Schaltzustand zurück, bei dem der mit der Rohrleitung 21 verbundene Anschluß gesperrt ist und die Steuerleitung 67 mit dem Tankanschluß 71 verbunden, d.h drucklos ist. Somit ist das Rückschlagventil 69 nicht länger entsperrt, und die Überbrückung des Kolbenspeichers über die Umgehungs-Rohrleitung 21 ist unterbunden, so daß der Lade-Fluidstrom zur Aufladung des Kolbenspeichers wieder wirksam werden kann.

## Patentansprüche

1. Kolbenspeicher für einem Verbraucher in einer Hydraulikanlage zuzuführendes Druckfluid, insbesondere zur hydraulischen Betätigung der Entladeeinrichtung bei nicht mit Eigenantrieb versehenen Fahrzeugen für Schüttgüter, mit einem in einem Zylinder (1) fliegend angeordneten, den Zylinder in einen Ölraum (5) und einen Gasraum (7) unterteilenden Kolben (3), am Ölraum (5) vorgesehenen Anschlüssen (11 bzw. 17) für Zufuhr des Lade-Fluidstromes und Abfuhr des Arbeits-Fluidstromes, einem im Zylinder (1) axial beweglichen Schaltstößel (25), der mit seinem inneren Ende (35) mit dem Kolben (3) zusammenwirkt und mit seinem äußeren Ende im den Gasraum (7) begrenzenden Zylinderdeckel (39) geführt ist, und mit einem als Abschalteinrichtung für den Lade-Fluidstrom dienenden Schaltventil (23), das über eine als schaltbare Überbrückung des Kolbenspeichers dienende Umgehungs-Rohrleitung (21) mit dem Anschluß (11) für den Lade-Fluidstrom am Ölraum (5) verbunden und durch das äußere Ende des Schaltstößels (25) betätigbar ist, das unter Abdichtung durch den Zylinderdeckel (39) nach außen geführt und an der Außenseite des Zylinders (1) als Betätigungsglied für das Schaltventil (23) zugänglich ist, welches eine an der Außenseite des Zylinderdeckels (39) abnehmbar anbringbare Baueinheit bildet, **dadurch gekennzeichnet, daß** der Schaltstößel (25) an seinem für die Zusammenwirkung mit dem Kolben (3) vorgesehenen inneren Ende (35) in einer im Gasraum (7) befindlichen, an der Innenwand des Zylinders (1) befestigten Traverse (29) längsverschiebbar geführt ist.

2. Kolbenspeicher nach Anspruch 1, **dadurch gekennzeichnet, daß** die Traverse in Form einer Trennwand (29) mit zumindest einem Gasdurchlaß (31) ausgebildet ist, die einen die Bewegung des Kolbens (3) begrenzenden Anschlag bildet, über den das Ende (35) des Schaltstößels (25) bei vom Anschlag entfernter Stellung des Kolbens (3) um eine der Länge des Betätigungsweges des Schaltventils (23) entsprechende Strecke unter Einwirkung einer vorspannenden Federkraft vorsteht, so daß der Schaltstößel (25) bei Anlaufen des Kolbens (3) am Anschlag gegen die Federkraft zur Betätigung des Schaltventils (23) verschiebbar ist.

3. Kolbenspeicher nach Anspruch 2, **dadurch gekennzeichnet, daß** zur Erzeugung der Federkraft ein Tellerfederpaket (33) vorgesehen ist, das in einer endseitigen Erweiterung (49) der für den Durchtritt des Schaltstößels (25) im Zylinderdeckel (39) befindlichen Bohrung (45) aufgenommen ist.

4. Kolbenspeicher nach Anspruch 3, **dadurch gekennzeichnet, daß** der Schaltstößel (25) am äußeren Ende zur Bildung einer Schulterfläche (51) einen verjüngten, endseitigen Schaftteil (53) besitzt, der sich in der endseitigen Erweiterung (49) der Bohrung (45) des Zylinderdekkels (39) durch das Tellerpaket (33) hindurch erstreckt, das sich einerseits an der Schulterfläche (51) des Schaltstößels (25) und andererseits an einer in die Erweiterung (49) der Bohrung (45) des Zylinderdeckels (39) einschraubbaren Gewindehülse (57) abstützt.

5. Kolbenspeicher nach Anspruch 4, **dadurch gekennzeichnet, daß** das als Betätigungsglied des Schaltventils dienende Ende des Schaltstößels (25) ein Kupplungsglied (61) für die Verbindung mit dem beweglichen Stellglied (37) des am Zylinderdeckel (39) anbringbaren Schaltventils (23) aufweist.

6. Kolbenspeicher nach einem der Ansprüche 1 bis 5, **dadurch gekennzeichnet, daß** als Schaltventil ein handelsübliches Wegeventil (23) vorgesehen ist.

7. Kolbenspeicher nach einem der Ansprüche 1 bis 6, **dadurch gekennzeichnet, daß** für die Bildung einer die Abschaltung des Lade-Fluidstromes bewirkenden Fluidverbindung zwischen der Umgehungs-Rohrleitung (21) und dem Tankanschluß (71) der Hydraulikanlage ein mittels des Schaltventils hydraulisch entsperrbares Rückschlagventil (69) mit diesem vorgeschalteter Drossel (70) vorgesehen ist.

## Claims

1. Piston-type accumulator for hydraulic liquid delivered to a consumer in a hydraulic system, notably for hydraulic actuation of a discharge unit on bulk goods vehicles without their own drive, with a piston (3) supported at one side in a cylinder (1), dividing the cylinder into an oil chamber (5) and a gas chamber (7), with ports (11 or 17) provided at the oil chamber (5) for delivery of the charge fluid and discharging the working fluid, with a tappet (25) co-acting at its inner end (35) with the piston (3) and guided with its outer end in the cylinder cover (39) delimiting the gas chamber (7), and with a control valve (23) serving as a cut-out device for the charge fluid, the said control valve communicating, via the by-pass line (21) serving as a controllable line bridging the piston-type accumulator, with the port (11) for the charge fluid at the oil chamber (5) and actuated by the outer end of the tappet (25) which is guided towards the outside by passing in a sealed manner through the cylinder cover (39) and being accessible at the outside of the cylinder (1) as the actuating element for the control valve (23) which forms a removably mountable unit on the outside of the cylinder cover (39), **characterised in that** the tappet (25) is guided movably in the longitudinal direction at its inner end (35) envisaged for co-acting with the piston (3), in a cross beam (29) located in the gas chamber (7) and attached to the inner wall of the cylinder (1).

2. A piston-type accumulator according to Claim 1, **characterised in that** the cross beam is in the form of a separating wall (29) with at least one gas passage (31), forming a stop limiting the movement of the piston (3) above which the end (35) of the tappet (25) protrudes by an amount equivalent to the length of the operating stroke of the control valve under the effect of a pre-loading spring force when the piston (3) is in a position away from the stop, so that the tappet (25) is slidable when the piston (3) abuts at the stop against the spring force to operate the control valve (23).

3. A piston-type accumulator as in Claim 2, **characterised in that** a stack of spring washers (33) is provided to produce the spring force, the said stack of spring washers being accommodated within an enlarged section (49) of the bore (45) provided for the tappet (25) to pass through the cylinder cover (39), at its end.

4. A piston-type accumulator according to Claim 3, **characterised in that** the tappet (25) has at its outer end a shank (53), with a reduced diameter to form a shoulder face (51), extending in the enlarged section (49) of the bore (45) in the cylinder cover (39) through the stack of spring washers (33) supported at one end at the shoulder face (51) of the tappet (25) and at the other at a threaded sleeve (57) screwed into the enlarged section (49) of the bore (45) in the cylinder cover (39).

5. A piston-type accumulator according to Claim 4, **characterised in that** the end of the tappet (25) serving as the actuating member of the control valve has a coupling member (61) for connecting to the movable adjusting member (37) of the control valve (23) attachable at the cylinder cover (39).

6. A piston-type accumulator according to one of the Claims 1 to 5, **characterised in that** a commercial-type way-valve (23) is envisaged as the control valve.

7. A piston-type accumulator according to one of the Claims 1 to 6, **characterised in that** a non-return valve (69), hydraulically unblockable by means of the control valve, with a throttle valve (70) upstream of it, is envisaged for creating a hydraulic connection effecting the cutting off of the charge flow between the by-pass line (21) and the tank connection (71) of the hydraulic system.

## Revendications

1. Réservoir à piston pour un fluide sous pression à amener à un consommateur dans une installation hydraulique, en particulier pour l'actionnement hydraulique du dispositif de déchargement sur des véhicules non automobiles pour produits en vrac, avec un piston (3) disposé libre dans un cylindre (1), divisant le cylindre en une chambre d'huile (5) et une chambre de gaz (7), des raccords (11, respectivement 17) prévus sur la chambre d'huile (5) pour amener le courant de fluide de chargement et évacuer le courant de fluide de travail, un poussoir de commande (25) mobile dans le cylindre (1) dans le sens axial, qui coopère avec son extrémité intérieure (35) avec le piston (3) et est guidé avec son extrémité extérieure dans le couvercle de cylindre (39) limitant la chambre de gaz (7), et avec une vanne de commande (23) qui sert de dispositif d'arrêt pour le courant de fluide de chargement, est reliée au raccord (11) de courant de fluide de chargement sur la chambre d'huile (5) par l'intermédiaire d'une tuyauterie de by-pass (21) servant de pontage commutable du réservoir à piston et peut être actionnée par l'extrémité extérieure du poussoir de commande (25), lequel est guidé vers l'extérieur de manière étanche à travers le couvercle du cylindre (39) et est accessible sur la face extérieure du cylindre (1) en tant qu'organe d'actionnement de la vanne de commande (23), qui forme une unité de construction pouvant être montée de manière amovible sur la face extérieure du couvercle du cylindre (39), **caractérisé en ce que** le poussoir (25) est guidé de manière mobile longitudinalement, à son extrémité intérieure (35) prévue pour la coopération avec le piston (3), dans une traverse (29) située dans la chambre de gaz (7) et fixée sur la paroi intérieure du cylindre (1).

2. Réservoir à piston selon la revendication 1, **caractérisé en ce que** la traverse est réalisée sous la forme d'une paroi de séparation (29) avec au moins un passage de gaz (31), ladite paroi de séparation formant une butée limitant le mouvement du piston (3), au-delà de laquelle l'extrémité (35) du poussoir (25) dépasse à l'avant, lorsque le piston (3) est en position éloignée de la butée, d'une distance correspondant à la longueur de la course d'actionnement de la vanne de commande (23) sous l'action d'une force élastique exerçant une pré-tension, de façon que le poussoir (25) puisse coulisser en s'opposant à la force élastique pour actionner la vanne de commande (23) lorsque le piston (3) arrive sur la butée.

3. Réservoir à piston selon la revendication 2, **caractérisé en ce que**, pour produire la force élastique, il est prévu un ensemble de rondelles-ressorts (33) qui est logé dans un élargissement (49) du côté extrémité de l'orifice (45) se trouvant dans le couvercle de cylindre (39) pour la traversée du poussoir (25).

4. Réservoir à piston selon la revendication 3, **caractérisé en ce que** le poussoir (25) possède, à l'extrémité extérieure, pour former une surface d'épaulement (51), une partie de tige (53) rétrécie du côté extrémité, qui s'étend dans l'élargissement (49) du côté extrémité de l'orifice (45) du couvercle de cylindre (39) à travers l'ensemble de rondelles (33), lequel s'appuie sur la surface d'épaulement (51) du poussoir (25), d'une part, et sur une douille filetée (57) pouvant être vissée dans l'élargissement (49) de l'orifice (45) du couvercle de cylindre (39), d'autre part.

5. Réservoir à piston selon la revendication 4, **caractérisé en ce que** l'extrémité du poussoir (25) servant d'organe d'actionnement de la vanne de commande présente un organe d'accouplement (61) pour la liaison avec l'organe de réglage (37) mobile de la vanne de commande (23) pouvant être montée sur le couvercle de cylindre (39).

6. Réservoir à piston selon l'une quelconque des revendications 1 à 5, **caractérisé en ce qu'**il est prévu, comme vanne de commande, un distributeur courant dans le commerce.

7. Réservoir à piston selon l'une quelconque des revendications 1 à 6, **caractérisé en ce que**, pour la formation d'une liaison de fluide provoquant l'arrêt de l'écoulement de fluide de chargement entre la tuyauterie de by-pass (21) et le raccord du réservoir (71) de l'installation hydraulique, il est prévu un clapet de retenue (69) déblocable hydrauliquement au moyen de la vanne de commande, avec étranglement (70) monté en amont dudit clapet de retenue.
